# EUROPÄISCHE PATENTSCHRIFT

(11) **EP 0 361 240 B1**
(45) Veröffentlichungstag und Bekanntmachung des Hinweises auf die Patenterteilung: **03.06.1992**
(21) Anmeldenummer: 89117136.5
(22) Anmeldetag: 15.09.1989
(51) Int. Cl.: A47L 9/14

(54) **Staubaufnahmebehältnis für einen Staubsauger**
Dust bag for a suction cleaner
Collecteur de poussières pour aspirateur

(30) Priorität: 30.09.1988 DE 8812401 U
(43) Veröffentlichungstag der Anmeldung: 04.04.1990
(73) Patentinhaber: SIEMENS AKTIENGESELLSCHAFT, 80333 München (DE)
(72) Erfinder: Fleischer, Wolfgang, Dipl.-Ing. (FH), D-8732 Elfershausen 2 (DE); Preinersberger, Gottfried, Dipl.-Ing. (FH), D-8740 Bad Neustadt (DE); Reuss, Achim, D-8731 Thundorf (DE); Schwarz, Heribert, D-8740 Bad Neustadt (DE); Lins, Felix, D-8741 Niederlauer (DE); Rademacher, Ulrich, D-8740 Bad Neustadt (DE); Spitzberg, Gerhard, D-8740 Bad Neustadt (DE)

(56) Entgegenhaltungen:
- CH-A- 255 389
- DE-A- 1 951 306
- DE-A- 2 515 910
- DE-C- 928 549
- FR-A- 1 549 689
- FR-A- 1 554 220

## Beschreibung

Die Erfindung bezieht sich auf ein Staubaufnahmebehältnis für einen Staubsauger gemäß dem Oberbegriff der Ansprüche 1 bzw.2 oder 4.

Ein derartiges Staubaufnahmebehältnis ist durch die CH-A- 255 389 bekannt. Bei diesem bekannten Staubaufnahmebehältnis ist die Staubeintrittsöffnung durch eine Verschlußklappe verschließbar. Die Verschlußklappe ist an der am Saugstutzen anliegenden Frontseite seitlich verschwenkbar angeordnet. Die Verschlußklappe ist durch ein Gummiband, das an der Frontseite befestigt ist, in ihrer Schließstellung gehalten. In der Schließstellung liegt die Verschlußklappe seitlich an einem plattenförmigen Anschlag an. Vor dem Einsetzen des Staubaufnahmebehältnisses in den Staubsauger wird die Verschlußklappe gegen die Spannung des Gummibandes in ihre Öffnungsstellung gebracht und mit einem verschiebbaren Anschlag in dieser Stellung festgelegt. Die Staubeintrittsöffnung ist dann vollständig freigegeben und das Staubaufnahmebehältnis kann in den Staubsauger eingesetzt werden. Um ein planes Aufliegen der relativ dünnwandigen Verschlußklappe auf der Frontseite des Staubaufnahmebehältnisses sicherzustellen, ist zusätzlich eine Führungsplatte vorgesehen. Diese Führungsplatte ist außerhalb der Staubeintrittsöffnung angeordnet und liegt wenigstens teilweise sowohl auf der Verschlußklappe als auch auf dem plattenförmigen Anschlag auf.

Aufgabe der vorliegenden Erfindung ist es, ein Staubaufnahmebehältnis der eingangs genannten Art so auszubilden, daß beim Einsetzen bzw. Herausnehmen des Staubaufnahmebehältnisses in bzw. aus dem Staubsauger kein zusätzlicher Handgriff zum Öffnen bzw. Schließen der Staubeintrittsöffnung erforderlich ist.

Diese Aufgabe wird bei einem Staubaufnahmebehältnis der gattungsgemäßen Art jeweils durch die im Kennzeichen der Ansprüche 1 bzw.2 oder 4 angegebenen Merkmale gelöst. Vorteilhafte Ausgestaltungen der Erfindung sind in den Unteransprüchen beschrieben.

Die Verschlußklappe des erfindungsgemäßen Staubaufnahmebehältnisses ist mit einer Anlaufschräge versehen, die radial unterhalb der Staubeintrittsöffnung verläuft und deren Spitze seitlich zur senkrechten Mittellinie der Staubeintrittsöffnung liegt. Beim Einsetzen des Staubaufnahmebehältnisses in den Staubsauger trifft die Verschlußklappe mit ihrer Anlaufschräge auf das Ende des Saugstutzens. Da die Spitze der Anlaufschräge seitlich zur senkrechten Mittellinie der Staubeintrittsöffnung und damit auch seitlich zum Saugstutzenende liegt, wirkt beim Auftreffen der Anlaufschräge auf den Saugstutzen eine Schwenkkraft auf die Verschlußklappe. Die Verschlußklappe wird dadurch aus ihrer Schließstellung selbsttätig in ihrer Öffnungsstellung verschwenkt. Beim Herausnehmen des Staubaufnahmebehältnisses aus dem Staubsauger schwenkt die Verschlußklappe aufgrund der auf sie wirkenden Rückstellkraft in ihre Schließstellung. Damit ist weder zum Öffnen noch zum Schließen der Staubeintrittsöffnung ein zusätzlicher Handgriff notwendig, da sowohl das Öffnen als auch das Schließen der Staubeintrittsöffnung ausschließlich beim Einsetzen bzw. Herausnehmen des Staubaufnahmebehältnisses in bzw. aus dem Staubsauger selbsttätig erfolgt.

Staubaufnahmebehältnisse mit geringerer Bauhöhe, bei denen oberhalb der Staubeintrittsöffnung wenig Platz zum Verschwenken der Verschlußklappe zur Verfügung steht, können erfindungsgemäß eine Verschlußklappe aufweisen, die aus zwei Klappenteilen besteht, welche gemeinsam um die Drehachse entgegengesetzt verschwenkbar sind. Jedes Klappenteil weist erfindungsgemäß eine Anlaufschräge auf, die jeweils seitlich zur senkrechten Mittellinie der Staubeintrittsöffnung liegt. Dabei ist es besonders vorteilhaft, wenn die Verschlußklappe entlang der senkrechten Mittellinie der Staubeintrittsöffnung geteilt ist.

Ein selbsttätiges Verschwenken der Verschlußklappe während des Einsetzens bzw. Herausnehmens des Staubaufnahmebehältnisses in bzw. aus dem Staubsauger wird erfindungsgemäß auch dadurch erreicht, daß die Drehachse radial unterhalb der waagrechten Mittellinie der Staubeintrittsöffnung liegt und mit der Verschlußklappe ein Schwenkarm verbunden ist, der beim Einsetzen des Staubaufnahmebehältnisses in den Staubraum des Staubsaugers auf einen gehäusefesten Anschlag trifft. Dabei kann in besonders vorteilhafter Weise das freie Ende des Schwenkarmes als Tragbügel ausgebildet sein, an dem das aus dem Staubsauger herausgenommene Staubaufnahmebehältnis sicher angefaßt werden kann. Aufgrund der vorteilhaften Anordnung des Schwenkarmes und des gegebenenfalls vorhandenen Tragbügels ist diese Verschlußklappe ebenfalls für Staubaufnahmebehältnisse mit geringerer Bauhöhe geeignet.

Die bei der in senkrechter Richtung verschwenkbaren Verschlußklappe durch die Schwerkraft immer vorhandene Rückstellkraft wird dadurch verstärkt, daß mindestens eine die Verschlußklappe bzw. die Klappenteile rückstellende Feder vorgesehen ist. Die Rückstellkraft kann auch dadurch verstärkt werden, daß beide Klappenteile an den in Schließstellung zugewandten Flächen der Klappenteile mit gegensinnig gepolten Permanentmagneten versehen sind. Die Anordnung mindestens einer rückstellenden Feder bzw. gegensinnig gepolter Permanentmagnete ermöglicht auch das selbsttätige Verschließen von waagrecht angeordneten Staubeintrittsöffnungen in Hand- und Kesselstaubsaugern.

Als rückstellende Feder kann, abhängig vom zur Verfügung stehenden Raum zwischen dem Saugstutzenende und der daran anliegenden Außenseite des Staubaufnahmebehältnisses, entweder eine kostengünstige und einfach zu montierende Schraubenfeder oder eine, im wesentlichen nur die Bauhöhe der Verschlußklappe beanspruchende Schenkelfeder vorgesehen sein.

Durch die Anordnung von Permanentmagneten an den sich in Schließstellung berührenden Flächen der Klappenteile erhält man in vorteilhafter Weise eine von jeglicher Materialermüdung unabhängige Rückstellkraft und damit ein zuverlässiges selbsttätiges Verschließen der Staubeintrittsöffnung über den gesamten Nutzungszeitraum.

Die Erfindung sowie weitere vorteilhafte Ausgestaltungen werden im folgenden anhand schematisch dargestellter Ausführungsbeispiele in der Zeichnung näher erläutert; darin zeigen:
FIG 1 eine stirnseitige Ansicht einer Ausführungsform eines erfindungsgemäßen Staubaufnahmebehältnisses,
FIG 2 eine stirnseitige Teilansicht eines erfindungsgemäßen Staubaufnahmebehältnisses mit zwei Ausführungsformen von rückstellenden Federn,
FIG 3 eine stirnseitige Teilansicht eines erfindungsgemäßen Staubaufnahmebehältnisses, bei dem die Verschlußklappen mit Permanentmagneten versehen sind,
FIG 4 einen Teilschnitt eines Staubsaugers mit geöffnetem Staubraum und einem auf das Ende des Saugstutzens aufgesetzten Staubaufnahmebehältnisses,
FIG 5 eine stirnseitige Ansicht des Staubaufnahmebehältnisses gemäß FIG 2, das teilweise radial auf das Saugstutzenende aufgeschoben ist,
FIG 6 eine stirnseitige Ansicht einer weiteren Ausführungsform eines erfindungsgemäßen Staubaufnahmebehältnisses,
FIG 7 eine stirnseitige Teilansicht des in FIG 6 dargestellten Staubaufnahmebehältnisses mit einer anderen Ausführungsform eines mit der Verschlußklappe verbundenen Schwenkarmes.

In FIG 1 ist mit 1 ein Staubaufnahmebehältnis für einen Staubsauger bezeichnet, dessen Frontseite 10 mit einer Staubeintrittsöffnung 2 versehen ist. Bei aus dem Staubraum 14 des Staubsaugers herausgenommenem Staubaufnahmebehältnis 1 ist die Staubeintrittsöffnung 2 durch eine Verschlußklappe 4 verschlossen, die um eine radial oberhalb der Staubeintrittsöffnung 2 auf ihrer senkrechten Mittellinie 2a liegende Drehachse 5 verschwenkbar angeordnet ist. Auf der Frontseite 10 ist im Bereich der Staubeintrittsöffnung 2 eine Dichtung 3 angeordnet, auf die die Verschlußklappe 4 in ihrer Schließstellung mit ihrem unterhalb des Drehpunktes 5 liegenden Teil vollständig aufliegt. Bei dem in FIG 5 gezeigten Einsetzen des Staubaufnahmebehältnisses 1 in den Staubraum 14 trifft die Verschlußklappe 4 mit einer Anlaufschräge 6 auf das in den Staubraum 14 ragende Ende 13a des Saugstutzens 13. Wie FIG 1 zeigt ist die Spitze dieser Anlaufschräge 6 im Gegensatz zur Drehachse 5, außerhalb der senkrechten Mittellinie 2a der Staubeintrittsöffnung 2. Damit wirkt beim Auftreffen der Anlaufschräge 6 auf den Saugstutzen 13 eine Schwenkkraft auf die Verschlußklappe 4, deren Angriffspunkt seitlich zur Drehachse 5 versetzt ist. Die Verschlußklappe 4 wird dadurch gegen die Rückstellkraft einer Schenkelfeder 15 aus ihrer Schließstellung in die durch einen strichpunktierten Linienzug dargestellte Öffnungsstellung verschwenkt, so daß die Staubeintrittsöffnung 2 fluchtend an das im Staubraum 14 liegende Ende 13a des Saugstutzens 13 ankoppelbar ist. Die Schenkelfeder 15 ist mit ihrer Federwindung auf einem seitlich zur Drehachse 5 liegenden Zapfen 16 aufgesteckt. Der eine Schenkel 15a der Schenkelfeder 15 ist mittels zweier Stifte 17 und 18 an der Frontseite 10 des Staubaufnahmebehältnisses 1 festgelegt, während der andere Schenkel 15b der Schenkelfeder 15 am Außenrand der Verschlußklappe 4 anliegt. Beim Herausnehmen des Staubaufnahmebehältnisses 1 aus dem Staubraum 14 schwenkt die Verschlußklappe 4 unter dem Einfluß der auf sie wirkenden Rückstellkraft in ihre durch einen Anschlag 22 festgelegte Schließstellung.

Die Verschlußklappe gemäß FIG 2 besteht aus zwei Klappenteilen 8 und 9, die entlang der senkrechten Mittellinie 2a der Staubeintrittsöffnung 2 geteilt sind und die gemeinsam um die auf der senkrechten Mittellinie 2a liegende Drehachse 5 entgegengesetzt verschwenkbar sind. Beide Klappenteile 8 und 9 sind unterhalb der Staubeintrittsöffnung 2 mit je einer Anlaufschräge 11 bzw.12 versehen, wobei jede Anlaufschräge 11 bzw.12 für sich auf einer Seite der senkrechten Mittelinie 2a liegt und jeweils in einem Winkel von etwa 45° zur senkrechten Mittellinie 2a verläuft. Die Klappenteile 8 und 9 sind durch jeweils eine Schenkelfeder 15 in ihrer Schließstellung gehalten. Die Schenkelfedern 15 sind mit ihrer Federwindung auf seitlich zur Drehachse 5 liegende Zapfen 16 aufgesteckt und mit ihren einen Schenkeln 15a jeweils zwischen einem an der Frontseite 10 vorstehenden Stift 17 und der vorstehenden Oberkante 26 des Staubaufnahmebehältnisses 1 festgelegt. Der andere Schenkel 15b der Schenkelfedern 15 liegt am jeweiligen Außenrand der Klappenteile 8 und 9 an. Anstelle der beiden Schenkelfedern 15 kann auch eine Schraubenfeder 19 vorgesehen sein, die oberhalb der Staubeintrittsöffnung 2 jeweils mit einem Ende an einem der Klappenteile 8 bzw.9 festgemacht ist.

Sowohl die Schenkelfedern 15 als auch die Schraubenfeder 19 üben auf die beiden Klappenteile 8 und 9 eine Rückstellkraft aus, die beide Klappenteile 8 und 9 bei herausgenommenem Staubaufnahmebehältnis 1 in ihre Schließstellung zwingt.

Die in FIG 3 dargestellte Verschlußklappe stimmt in den mechanischen Abmessungen ihrer Klappenteile 8 und 9 mit den in FIG 2 beschriebenen Klappenteilen 8 und 9 überein. Anstelle der die Klappenteile 8 und 9 rückstellenden Federn sind jedoch gegensinnig gepolte Permanentmagnete 20 und 21 vorgesehen, die in die in Schließstellung einander zugewandten Flächen der Klappenteile 8 und 9 eingesetzt sind. Durch diese Permanentmagnete 20 und 21 wird ebenfalls die in FIG 2 beschriebene Rückstellkraft erzielt.

In FIG 4 ist in einem Teilschnitt des Staubsaugers das Einsetzen des Staubaufnahmebehältnisses 1 in den geöffneten Staubraum 14 dargestellt. Von der Verschlußklappe gemäß FIG 2 ist nur das Klappenteil 8 mit seiner Anlaufschräge 11 sichtbar. Das Staubaufnahmebehältnis 1 ist bereits teilweise in den Staubraum 14 eingeschoben, so daß die Klappenteile 8 und 9 mit ihren Anlaufschrägen 11 bzw.12 auf dem Saugstutzenende 13a aufliegen.

Beim weiteren Einschieben des Staubaufnahmebehältnisses 1 in Richtung des Pfeiles 23 werden die Klappenteile 8 und 9 auf das Saugstutzenende 13a gedrückt und, wie in FIG 5 dargestellt, über ihre Anlaufschrägen 11 und 12 seitlich in Richtung der gestrichelten Pfeile 24 und 25 weggeschwenkt. Bei vollständig eingesetztem Staubaufnahmebehältnis 1 sind die Klappenteile 8 und 9 gegen die Rückstellkraft der Schenkelfedern 15 in ihre Öffnungsstellung gebracht und die frei gegebene Staubeintritts öffnung 2 liegt fluchtend vor dem Saugstutzenende 13a, wobei die Dichtung 3 an der Frontseite 10 des Staubaufnahmebehältnisses 1 eine luftdichte Kopplung zwischen der Staubeintrittsöffnung 2 und dem Saugstutzenende 13a gewährleistet.

Das in den FIG 6 und 7 dargestellte Staubaufnahmebehältnis 1 stimmt mit dem vorher beschriebenen Staubaufnahmebehältnis 1 im wesentlichen überein. Anstelle der in FIG 1 bis 5 beschriebenen Verschlußklappen ist in den FIG 6 und 7 jeweils eine weitere Ausführungsform einer Verschlußklappe 40 dargestellt. Diese Verschlußklappe 40 ist um eine radial unterhalb der waagrechten Mittellinie 2b der Staubeintrittsöffnung 2 und seitlich gegenüber der senkrechten Mittellinie 2a der Staubeintrittsöffnung 2 liegende Drehachse 5 verschwenkbar. Bei der Verschlußklappe 40 gemäß FIG 6 ist radial unterhalb der Staubeintrittsöffnung 2 ein Schwenkarm 7 in einem Winkel von etwa 90° angeordnet. An diesem Schwenkarm 7 kann, wie in FIG 7 dargestellt, zusätzlich noch ein Tragbügel 7a einstückig angeformt sein. Die Verschlußklappe 40 liegt in ihrer Schließstellung teilweise auf der Dichtung 3 auf und verschließt dadurch die Staubeintrittsöffnung 2 zuverlässig. Beim Einsetzen des Staubaufnahmebehältnisses 1 in den Staubraum 14 trifft zunächst der Schwenkarm 7 der Verschlußklappe 4 mit seiner Abwälzschräge 27 im Bereich der senkrechten Mittellinie 2a der Staubeintrittsöffnung 2 auf den als gehäusefesten Anschlag dienenden Boden des Staubraumes 14. Beim weiteren Eindrücken des Staubaufnahmebehältnisses 1 in Richtung des Pfeiles 23 wird damit eine Schwenkkraft auf die Verschlußklappe 40 ausgeübt. Die Verschlußklappe 40 wird dadurch gegen die Rückstellkraft einer Schenkelfeder 15 aus ihrer Schließstellung in die durch einen strichpunktierten Linienzug dargestellte Öffnungsstellung verschwenkt, so daß die Staubeintrittsöffnung 2 fluchtend an das im Staubraum 14 liegende Saugstutzenende 13a ankoppelbar ist. Die Schenkelfeder 15 ist mit ihrer Federwindung konzentrisch zur Drehachse 5 der Verschlußklappe 40 angeordnet. Der eine Schenkel 15a der Schenkelfeder 15 ist an der Frontseite 10 des Staubaufnahmebehältnisses 1 in einem Schlitz 28 festgelegt, der andere Schenkel 15b der Schenkelfeder 15 dagegen an der Verschlußklappe 40. Beim Herausnehmen des Staubaufnahmebehältnisses 1 aus dem Staubraum 14 schwenkt die Verschlußklappe 40 unter dem Einfluß der auf sie wirkenden Rückstellkraft der Schenkelfeder 15 in ihre durch einen Anschlag 22 festgelegte Schließstellung.

## Patentansprüche

1. Staubaufnahmebehältnis (1) für einen Staubsauger, das über seine Staubeintrittsöffnung (2) fluchtend an das im Staubraum (14) des Staubsaugers liegende Ende (13) des Saugstutzens ankoppelbar ist, und an dessen am Saugstutzenende (13) anliegenden Frontseite (10) eine Verschlußklappe (4) angeordnet ist, die um eine radial oberhalb der Staubeintrittsöffnung (2) auf ihrer senkrechten Mittellinie (2a) liegende und gegenüber dem Angriffspunkt einer Schwenkkraft seitlich versetzte Drehachse (5) seitlich gegen eine sie in Schließstellung haltende Rückstellkraft in Öffnungsstellung verschwenkbar ist, **dadurch** **gekennzeichnet**, daß die Verschlußklappe (4) radial unterhalb der Staubeintrittsöffnung (2) mit einer Anlaufschräge (6) versehen ist, deren Spitze seitlich zur senkrechten Mittellinie (2a) liegt.

2. Staubaufnahmebehältnis (1) für einen Staubsauger, das über seine Staubeintrittsöffnung (2) fluchtend an das im Staubraum (14) des Staubsaugers liegende Ende (13) des Saugstutzens ankoppelbar ist, und an dessen am Saugstutzenende (13) anliegenden Frontseite (10) eine Verschlußklappe (4) angeordnet ist, die um eine radial oberhalb der Staubeintrittsöffnung (2) auf ihrer senkrechten Mittellinie (2a) liegende und gegenüber dem Angriffspunkt einer Schwenkkraft seitlich versetzte Drehachse (5) seitlich gegen eine sie in Schließstellung haltende Rückstellkraft in Öffnungsstellung verschwenkbar ist, **dadurch** **gekennzeichnet**, daß die Verschlußklappe (4) aus zwei Klappenteilen (8,9) besteht, die gemeinsam um die Drehachse (5) entgegengesetzt verschwenkbar sind, und daß jedes Klappenteil (8,9) mit einer Anlaufschräge (11,12) versehen ist, die jeweils seitlich zur senkrechten Mittellinie (2a) der Staubeintrittsöffnung (2) liegt.

3. Staubaufnahmebehältnis (1) nach Anspruch 2, **dadurch** **gekennzeichnet**, daß die Verschlußklappe (4) entlang der senkrechten Mittellinie (2a) der Staubeintrittsöffnung (2) geteilt ist.

4. Staubaufnahmebehältnis (1) für einen Staubsauger, das über seine Staubeintrittsöffnung (2) fluchtend an das im Staubraum (14) des Staubsaugers (14) liegende Ende (13) des Saugstutzens ankoppelbar ist, und an dessen am Saugstutzenende (13) anliegenden Frontseite (10) eine Verschlußklappe (40) angeordnet ist, die um eine radial außerhalb der Staubeintrittsöffnung (2) liegende und gegenüber dem Angriffspunkt einer Schwenkkraft seitlich versetzte Drehachse (5) seitlich gegen eine sie in Schließstellung haltende Rückstellkraft in Öffnungsstellung verschwenkbar ist, **dadurch** **gekennzeichnet**, daß die Drehachse (5) radial unterhalb der waagrechten Mittellinie (2b) der Staubeintrittsöffnung (2) liegt und mit der Verschlußklappe (40) ein Schwenkarm (7) verbunden ist, der beim Einsetzen des Staubaufnahmebehältnisses (1) in den Staubraum (14) des Staubsaugers auf einen gehäusefesten Anschlag trifft.

5. Staubaufnahmebehältnis (1) nach Anspruch 4, **dadurch** **gekennzeichnet**, daß das freie Ende des Schwenkarmes (7) als Tragbügel (7a) ausgebildet ist.

6. Staubaufnahmebehältnis (1) nach einem der Ansprüche 1 bis 5, **dadurch** **gekennzeichnet**, daß mindestens eine die Verschlußklappe (4 bzw.40) bzw. die Klappenteile (8,9) rückstellende Feder (15 bzw.19) vorgesehen ist.

7. Staubaufnahmebehältnis (1) nach einem oder mehreren der Ansprüche 1 bis 3 in Verbindung mit Anspruch 6, **dadurch** **gekennzeichnet**, daß als Feder eine Schenkelfeder (15) vorgesehen ist, die mit ihrer Federwindung auf einem seitlich zur Drehachse (5) liegenden Zapfen (16) aufgesteckt und deren einer Schenkel (15a) an der Frontseite (10) des Staubaufnahmebehältnisses (1) festgelegt ist und deren anderer Schenkel (15b) am Außenrand der Verschlußklappe (4) bzw. des Klappenteils (8 bzw.9) anliegt.

8. Staubaufnahmebehältnis (1) nach Anspruch 2 und 6 oder 3 und 6, **dadurch** **gekennzeichnet**, daß als Feder eine Schraubenfeder (19) vorgesehen ist, die oberhalb der Staubeintrittsöffnung (2) jeweils mit einem Ende mit einem Klappenteil (8 bzw.9) verbunden ist.

9. Staubaufnahmebehältnis (1) nach Anspruch 2 oder 3, **dadurch** **gekennzeichnet**, daß beide Klappenteile (8,9) an den in Schließstellung einander zugewandten Flächen der Klappenteile (8,9) mit gegensinnig gepolten Permanentmagneten (20,21) versehen sind.

10. Staubaufnahmebehältnis (1) nach Anspruch 4 und 6 oder 5 und 6, **dadurch** **gekennzeichnet**, daß als Feder eine Schenkelfeder (15) vorgesehen ist, die mit ihrer Federwindung konzentrisch zur Drehachse (5) der Verschlußklappe (40) angeordnet ist, wobei der eine Schenkel (15a) der Schenkelfeder (15) an der Frontseite (10) des Staubaufnahmebehältnisses (1) und der andere Schenkel (15b) der Schenkelfeder (15) an der Verschlußklappe (40) festgelegt ist.

11. Staubaufnahmebehältnis (1) nach einem oder mehreren der Ansprüche 1 bis 10, **dadurch** **gekennzeichnet,** daß zwischen der Verschlußklappe (4 bzw.40) bzw. den Klappenteilen (8,9) und der Frontseite (10) des Staubaufnahmebehältnisses (1) eine Dichtung (3) vorgesehen ist.

## Claims

1. Dust-receiving receptacle (1) for a vacuum cleaner which can be coupled, by wary of its dust-entry opening (2), in an aligned manner, to the end (13) of the suction connection piece which lies in the dust chamber (14) of the vacuum cleaner, and arranged on the front side (10) of which, resting against the suction connection piece end (13), there is a sealing flap (4) which can be swung laterally in opposition to a restoring force, holding it in the closed position, into the open position about an axis of rotation (5), lying radially above the dust-entry opening (2) on its perpendicular central line (2a) and laterally offset in relation to the point of application of a swing force, characterised in that radially below thy dust-entry opening (2) the sealing flap (4) is provided with a run-on slope (6), the tip of which lies to the side of the perpendicular central line (2a).

2. Dust-receiving receptacle (1) for a vacuum cleaner which can be coupled, by way of its dust-entry opening (2), in an aligned manner, to the end (13) of the suction connection piece lying in the dust chamber (14) of the vacuum cleaner, and arranged on the front side (10) of which, resting against the suction connection piece end (13), there is a sealing flap (4) which can be swung laterally in opposition to a restoring force, holding it in the closed position, into the open position about an axis of rotation (5), lying radially above the dust-entry opening (2) on its perpendicular central line (2a) and laterally offset in relation to the point of application of a swing force, characterised in that the sealing flap (4) consists of two flap portions (8, 9) which can be swung together about the axis of rotation (5) in opposite directions and in that each flap portion (8, 9) is provided with a run-on slope (11, 12) which, in each case, lies to the side of the perpendicular central line (2a) of the dust-entry opening (2).

3. Dust-receiving receptacle (1) according to claim 2, characterised in that the sealing flap (4) is divided along the perpendicular central line (2a) of the dust-entry opening (2).

4. Dust-receiving receptacle (1) for a vacuum cleaner which can be coupled, by way of its dust-entry opening (2), in an aligned manner, to the end (13) of the suction connection piece lying in the dust chamber (14) of the vacuum cleaner (14), and arranged on the front side (10) of which, resting against the suction connection piece end (13), there is a sealing flap (40) which can be swung laterally in opposition to a restoring force, holding it in the closed position, into the open position about an axis of rotation (5), lying radially outside the dust-entry opening (2) and laterally offset in relation to the point of application of a swing force, characterised in that the axis of rotation (5) lies radially below the horizontal central line (2b) of the dust-entry opening (2), and connected with the sealing flap (40) there is a swivel arm (7) which when inserting the dust-receiving receptacle (1) into the dust chamber (14) of the vacuum cleaner meets with a stop which is fixed with respect to the housing.

5. Dust-receiving receptacle (1) according to claim 4, characterised in that the free end of the swivel arm (7) is formed as a support clip (7a).

6. Dust-receiving receptacle (1) according to one of the claims 1 to 5, characterised in that there is provided at least one spring (15 or 19) which restores the sealing flap (4 or 40) or the flap portions (8, 9) respectively.

7. Dust-receiving receptacle (1) according to one or several of the claims 1 to 3 in conjunction with claim 6, characterised in that a torsion spring (15) is provided as the spring, which with its spring turn is attached to a pin (16) lying to the side of the axis of rotation (5) and the one leg (15a) of which is fixed on the front side (10) of the dust-receiving receptacle (1) and the other leg (15b) of which rests against the outer edge of the sealing flap (4) or the flap portion (8 or 9) respectively.

8. Dust-receiving receptacle (1) according to claim 2 and 6 or 3 and 6, characterised in that a helical spring (19) is provided as the spring, each end of which, above the dust-entry opening (2), is connected with a flap portion (8 or 9).

9. Dust-receiving receptacle (1) according to claim 2 or 3, characterised in that both flap portions (8, 9) are provided with permanent magnets (20, 21), which are poled in opposite directions, on the surfaces of the flap portions (8, 9) which face each other in the closed position.

10. Dust-receiving receptacle (1) according to claim 4 and 6 or 5 and 6, characterised in that a torsion spring (15) is provided as the spring, which is arranged with its spring turn so as to be concentric to the axis of rotation (5) of the sealing flap (40), with the one leg (15a) of the torsion spring (15) being fixed on the front side (10) of the dust-receiving receptacle (1) and the other leg (15b) of the torsion spring (15) being fixed on the sealing flap (40).

11. Dust-receiving receptacle (1) according to one or several of the claims 1 to 10, characterised in that a seal (3) is provided between the sealing flap (4 or 40) or the flap portions (8, 9) respectively and the front side (10) of the dust-receiving receptacle (1).

## Revendications

1. Collecteur de poussières (1) pour un aspirateur, qui, par son ouverture d'entrée des poussières (2), peut être accouplé, en étant aligné, à l'extrémité (13) de la tubulure d'aspiration située dans la chambre à poussières (14) de l'aspirateur et sur le côté frontal (10), s'appliquant à l'extrémité (13) de la tubulure d'aspiration, duquel est disposé un volet de fermeture (4), qui peut basculer latéralement en une position d'ouverture, à l'encontre d'une force de rappel le maintenant en position de fermeture, par rapport à un axe de rotation (5) situé sur sa médiatrice (2a) verticale et décalé latéralement par rapport au point d'application d'une force de basculement, caractérisé en ce que le volet de fermeture (4) est muni radialement, en-dessous de l'ouverture d'entrée des poussières (2), d'un biseau d'attaque (6), dont le sommet est situé latéralement par rapport à la médiatrice (2a) verticale.

2. Collecteur de poussières (1) pour un aspirateur, qui, par son ouverture d'entrée des poussières (2), peut être accouplé, en étant aligné, à l'extrémité (13) de la tubulure d'aspiration située dans la chambre à poussières (14) de l'aspirateur et sur le côté frontal (10), s'appliquant à l'extrémité (13) de la tubulure d'aspiration, duquel est disposé un volet de fermeture (4), qui peut basculer latéralement en une position d'ouverture, à l'encontre d'une force de rappel le maintenant en position de fermeture, par rapport à un axe de rotation (5) situé sur sa médiatrice (2a) verticale et décalé latéralement par rapport au point d'application d'une force de basculement, caractérisé en ce que le volet de fermeture (4) est constitué de deux parties de volet (8,9), qui peuvent basculer en sens opposés en commun par rapport à l'axe de rotation (5), et en ce que chaque partie de volet (8,9) est munie d'un biseau d'attaque (11,12), qui est situé latéralement par rapport à la médiatrice (2a) verticale de l'ouverture d'entrée des poussières (2).

3. Collecteur de poussières (1) suivant la revendication 2, caractérisé en ce que le volet de fermeture (4) est subdivisé le long de la médiatrice (2a) verticale de l'ouverture d'entrée des poussières (2).

4. Collecteur de poussières (1) pour un aspirateur, qui, par son ouverture d'entrée des poussières (2), peut être accouplé, en étant aligné, à l'extrémité (13) de la tubulure d'aspiration située dans la chambre à poussières (14) de l'aspirateur et sur le côté frontal (10), s'appliquant à l'extrémité (13) de la tubulure d'aspiration, duquel est disposé un volet de fermeture (4), qui peut basculer latéralement en une position d'ouverture, à l'encontre d'une force de rappel le maintenant en position de fermeture, par rapport à un axe de rotation (5) situé sur sa médiatrice (2a) verticale et décalé latéralement par rapport au point d'application d'une force de basculement, caractérisé en ce que l'axe de rotation (5) se trouve radialement en-dessous de la médiatrice (2b) horizontale de l'ouverture d'entrée des poussières (2) et au volet de fermeture (40) est relié un bras de basculement (7) qui, lors de l'insertion du collecteur de poussières (1) dans la chambre à poussières (14) de l'aspirateur, rencontre une butée fixée au boîtier.

5. Collecteur de poussières (1) suivant la revendication 4, caractérisé en ce que l'extrémité libre du bras de basculement (7) est constituée en étrier-support (7a).

6. Collecteur de poussières (1) suivant l'une des revendications 1 à 5, caractérisé en ce qu'il est prévu au moins un ressort (15 et 19) rappelant le volet de fermeture (4 et 40) ou les parties de volets (8,9).

7. Collecteur de poussières (1) suivant l'une ou plusieurs des revendications 1 à 3 en liaison avec la revendication 6, caractérisé en ce qu'il est prévu comme ressort un ressort à branches (15), qui est enfilé par sa spire sur un tourillon (16) disposé latéralement par rapport à l'axe de rotation (5), et dont l'une des branches (15a) est fixée au côté frontal (10) du collecteur de poussières (1), tandis que l'autre branche (15b) s'applique au bord extérieur du volet de fermeture (4) ou de la partie de volet (8 et 9).

8. Collecteur de poussières suivant les revendications 2 et 6 ou les revendications 3 et 6, caractérisé en ce qu'il est prévu comme ressort un ressort spiral (19) dont chacune des extrémités est reliée au-dessus de l'ouverture d'entrée des poussières (2) à une partie de volet (8 et 9).

9. Collecteur de poussières (1) suivant la revendication 2 ou 3, caractérisé en ce que les deux parties de volet (8,9) sont munies d'aimants permanents (20,21) de polarités opposées sur les surfaces des parties de volet (8, 9) tournées l'une vers l'autre en position de fermeture.

10. Collecteur de poussières (1) suivant les revendications 4 et 6 ou les revendications 5 et 6, caractérisé en ce qu'il est prévu comme ressort un ressort à branches (15) dont la spire est disposée concentriquement à l'axe de rotation (5) du volet de fermeture (40), l'une des branches (15a) du ressort à branches (15) étant fixée au côté frontal (10) du collecteur de poussières (1) et l'autre branche (15b) du ressort à branches (15) étant fixée au volet de fermeture (40).

11. Collecteur de poussières (1) suivant l'une des revendications 1 à 10, caractérisé en ce qu'il est prévu une étanchéité (3) entre le volet de fermeture (4 et 40) ou les parties de volet (8,9) et le côté frontal (10) du collecteur de poussières (1).
